# EUROPÄISCHE PATENTSCHRIFT

(11) **EP 0 182 005 B1**
(45) Veröffentlichungstag und Bekanntmachung des Hinweises auf die Patenterteilung: **25.05.1988**
(21) Anmeldenummer: 85109119.9
(22) Anmeldetag: 22.07.1985
(51) Int. Cl.: B65D 83/00

(54) **Salbenapplikator**
Ointment applicator
Applicateur d'onguent

(30) Priorität: 14.11.1984 DE 3441609
(43) Veröffentlichungstag der Anmeldung: 28.05.1986
(73) Patentinhaber: Bramlage GmbH, D-49378 Lohne (DE)
(72) Erfinder: Hackmann, Ludger, D-2842 Lohne/Oldenburg (DE)
(74) Vertreter: Rieder, Hans-Joachim, Dr.

(56) Entgegenhaltungen:
- DE-A- 1 914 754
- US-A- 2 869 544

## Beschreibung

Die Erfindung betrifft einen Salbenapplikator mit die Salbe enthaltendem, durch Druckbetätigung entleerbaren Verpackungsbehältnis, mit einem Kolben und einer Kolbenstange, wobei in dem Verpackungsbehältnis eine Wandöffnung zur Salbenausgabe vorgesehen ist.

Ein derartiger Salbenapplikator ist beispielsweise aus der DE-AS 1 914 754 bekannt. Bei diesem bekannten Salbenapplikator wird die Salbe durch eine, endseitige, Öffnung ausgegeben. Des weiteren ist das Verpackungsbehältnis relativ großbauend und wird der bekannte Salbenapplikator nicht in jeder Hinsicht als zuordnungs- und gebrauchstechnisch günstig angesehen. Es ist daher ein technisches Problem der Erfindung, ausgehend von der DE-AS 1 914 754, einen Salbenapplikator nebst Verpackungsbehältnis baulich zuordnungs- und gebrauchstechnisch günstigst auszubilden, wobei vor allem den hygienischen Verhältnissen optimal Rechnung getragen ist.

Gelöst ist diese Aufgabe durch die im Anspruch 1 angegebene Erfindung.

Die Unteransprüche sind vorteilhafte Weiterbildungen des Gegenstandes der Erfindung.

Zufolge solcher Ausgestaltung ist ein gattungsgemäßer Salbenapplikator geschaffen, der, leicht bedienbar, auch durch den Laien sicher gehandhabt werden kann. Der Zielort, bspw. die Zone des schmerzempfindlichen Anoderms wird zufolge der divergierenden Wandöffnungen voll abgedeckt. Auch läßt sich das als Kartusche gestaltete Verpackungsbehältnis leicht und bequem zuordnen bzw. die entleerte Kartusche entfernen. Ein den entsprechenden Verbindungsbereich schaffender Kragen läßt sich ohne besonderen Aufwand am freien Ende der Kartusche anformen. Ein solcher Kragen stabilisiert im übrigen den Ansatzbereich ; die Kartuschenwand kann dabei sehr dünn gehalten sein. Außerdem ist für die Kartusche eine Kolbenmontage mit Entlüftung gegeben. Die diesbezüglichen Mittel sind einfach und zweckmäßig. So sitzt der auf den vorderen, kleineren Kartuschenquerschnitt abgestimmte Kolben in einem querschnittsgrößeren Einsteckbereich der Kartusche, in welchem Bereich eine luftdurchlässige Anlage zwischen Kolbendichtfläche und Innenwand des querschnittsgrößeren Endes besteht. Auf diese Weise ist verhindert, daß der Kolben anfangs sofort dichtet, was je nach Füllstand zu einem Druckaufbau auf das Medium führen könnte, so daß dieses - wenn auch in geringem Maße - bereits vorzeitig über die divergierenden Wandöffnungen verdrängt würde. Außerdem ist die Dichtigkeit im rückwärtigen Kartuschenbereich bis zum Erstverbrauch mit einfachen Mitteln dadurch realisiert, daß das stirnseitige Ende mit einer nur willensbetont mittels der Kolbenstange der Applikationshandhabe durchstoßbaren Membran verschlossen ist. In baulich vorteilhafter Ausgestaltung wird die luftdurchlässige Anlage von Freiräumen zwischen in Kolbenbewegungsrichtung liegenden Rippen der Kartuschen-Innenwand gebildet. Die entsprechende, in gleicher Winkeiverteilung vorgesehene Rippung führt zugleich zu einer Stabilisierung dieses rückwärtigen Kartuschenbereichs. Dadurch, daß weiter der Kamm der Rippen gegenüber der Innenwand des kleineren Kartuschenquerschnitts leicht zurückspringt und die Kolbendichtfläche von Dichtungsringen des hütchenförmigen Kolbens gebildet wird, ergibt sich eine fühlbare Raststufe. Der Kolben kann sich so nicht durch sein Eigengewicht verlagern. Beim willensbetonten Verschieben des Kolbens wird die entsprechende Stufe dagegen relativ leicht überwunden. Eine vorteilhafte Ausgestaltung besteht weiter darin, daß das den Kolben beaufschlagende, die Membran zentral durchstoßende Ende der Kolbenstange kegelstumpfförmig gestaltet ist und unter formschlüssiger Anlage der Kegelstumpf-Mantelfläche in eine rückwärtige Vertiefung des Kolbens eintritt, wobei die Dichtungsringe des Kolbens entgegen der Verschieberichtung desselben versetzt zur Berührungsstelle der Kegelstumpfmantelfläche liegen. Das hat den Vorteil, daß die den Kolben verlagernden Kräfte zentrierend auf diesen einwirken. Es kann nicht zu einem Verkippen des überraschend kurz ausbildbaren Kolbens kommen. Dadurch, daß die Schubberührung am vorlaufenden Abschnitt des Kolbens stattfindet, wird der die Dichtringe tragende, abdichtende Teil des Kolbens nachgeschleppt. Darüber hinaus bildet das in die Vertiefung eingetretene Ende der Kolbenstange eine günstige Aussteifung der Kolbenspitze. Letztere bzw. sogar der ganze Kolben kann daher äußerst dünnwandig gestaltet sein. Die entsprechende Materialersparnis wirkt sich bei einem Massenartikel wie diesem ganz erheblich aus. Salbenapplikator und Kartusche lassen sich im Handumdrehen in den gebrauchsgerechten Zustand bringen : Hierzu ist eine axialgerichtete oder radialgerichtete Ringnut-Rippen-Klipsverbindung zwischen dem rückwärtigen Kragen der Kartusche und dem vorderen Rand des Salbenapplikators gewählt. Der entsprechende, seitlich offene oder vollständige Ringumgriff wirkt an-der Verbindungszone beider Teile stabilisierend ; es liegt gleichsam ein reifartiger Umgriff vor. Durch die weitere Maßnahme, daß das freie Ende der Kolbenstange in einer zentralen Hülse geführt ist, weiche mit dem vorderen Rand des Applikator-Gehäuses abschließt und sich ebenengleich in die partiell durchbrochene Decke dieses Gehäuses fortsetzt, erreicht man mit_{'} baulich einfachen Mitteln ein stabiles Widerlager für die Kartusche. Weiter erweist es sich als vorteilhaft, daß der Kolben zwischen sich und der Kolbenstange einen Ringraum freiläßt zum Eintritt der zufolge Durchstoßens der einwärts gestülpten Membran-Lochrandpartie. Die Lochränder der Membran können so nicht eingeklemmt werden ; der Kolben läßt sich vielmehr leicht bis nach vorne vorschieben. Außerdem begünstigt der entsprechende Ringraum die selbstkorrigierende Ausrichtung von Kolben und Kolbenstange. Eine verlustfreie Ausgabe des Füllgutes wird mit einfachen Mitteln dadurch erreicht, daß das Mündungsende der Kartusche etwa entsprechend der Form der Kolbenspitze gestaltet ist, wobei es zudem bezüglich einer hygienischen Abdeckung der Kartusche und für das Befüllen derselben von Vorteil ist, daß mindestens der perforierte Bereich der Kartusche von einer die Wandöffnungen dicht verschließenden Schutzkappe überfangen ist. So kann, bspw. durch statischen Druck, nichts austreten. Bei dem vor dem Fülien stattfindenden Aufschieben der Schutzkappe kann überdies die verdrängte Luft derselben über die Wandöffnungen entweichen. Für das spätere Abziehen der Schutzkappe ist es sodann vorteilhaft, daß der Schutzkappenboden eine vom freien Ende der Kartusche verschließbare Luftausgleichsöffnung aufweist. Eine gebrauchszuverlässige Abdichtung dieser Luftausgleichsöffnung wird mit einfachen Mitteln dadurch erreicht, daß das freie Ende der Kartusche als halbkugelförmige Kuppel gestaltet ist und die Schutzkappe mit ihrem Stirnrand in geringem Abstand vor der oberseitigen Ringfläche des Kragens endet und in Haftsitz an der Mantelfläche des durch Wandungsversatz verbreiterten, querschnittsgrößeren Endes gehalten ist. Endlich bringt die Erfindung noch in Vorschlag, daß die Applikationshandhabe rohrförmig gestaltet ist mit sich nur über eine kurze Teillänge erstreckender, vollständig geschlossener Rohrwand und im rückwärtigen Bereich, wo sich die Rohrwand nur wenig mehr als über den halben Umfang erstreckt, liegender-Bedienungsplatte der Kolbenstange, welche Bedienungsplatte partiell über die eine längliche Greiföffnung begrenzenden Randkanten der Rohrwand seitwärts frei vorstehend angeordnet ist. Die Bedienungsplatte ist so gut erreichbar. Der entsprechende Umgriff durch die Mantelwand bringt zudem eine vorteilhaft nutzbare Klipszuordnung für die Bedienungsplatte. Die Grundstellung kann so als rastierte Stellung realisiert sein.

Der Gegenstand der Erfindung ist nachstehend anhand eines zeichnerisch veranschaulichten Ausführungsbeispieles näher erläutert. Es zeigt
Fig. 1 die einem Salbenapplikator lösbar zugeordnete Salben-Kartusche in Seitenansicht und etwa natürlicher Größe,
Fig. 2 diese Einheit im Längsschnitt, und zwar in größerem Maßstab,
Fig. 3 die Draufsicht auf Fig. 2, vom kartuschenseitigen Ende her gesehen und
Fig. 4 den Schnitt gemäß Linie IV-IV in Fig. 2.

Das als zylindrische Kartusche 1 gestaltete Verpackungsbehältnis enthält Salbe 2 (ein kleiner Füllabschnitt ist durch Punktstruktur angedeutet).

Das einführseitige Kartuschenende ist zu einer Kuppel 3 verrundet. Der runde Abschnitt geht in eine kurze, kegelstumpfförmige Zone über, welche an den zylindrischen Abschnitt der Kartusche anschließt. Das rückwärtige Ende der Kartusche bildet einen auswärts gerichteten Kragen 4 aus.

Die auf ganzer Länge gehöhlte Kartusche 1 ist mit divergierenden Wandöffnungen 5 ausgestattet. Letztere sind kreisrund und in versetzten Höhenebenen liegend vorgesehen. Beim Ausführungsbeispiel erstrecken sich, im Abstand vom Kragen 4 ausgehend, bis kurz vor die Kuppel 3 insgesamt vier in Längsrichtung orientierte, winkelgleich zueinander liegende Lochreihen. Zur Verdeutlichung dieser Situation ist nur ein Bruchteil der Salbe 2 veranschaulicht. Die Kuppel 3 selbst ist nicht perforiert.

Eine die Wandöffnungen 5 im Aufbewahrungszustand des Verpackungsbehälters dicht verschließende, aufschiebbare Schutzkappe ist mit 6 bezeichnet. Es handelt sich um einen topfförmigen, zylindrischen Körper, welcher berührend zum Kuppelzenit endet. Zur berührenden Anlage zwischen Kuppel 3 und dem eine zentrale Luftausgleichsöffnung 7 aufweisenden Schutzkappenboden 8 endet die Schutzkappe mit ihrem Stirnrand in geringem Abstand zur oberseitigen, d. h. in Richtung des Kartuschenendes weisenden Ringfläche des Kragens 4.

Die Schutzkappe 6 ist im Haftsitz an der Kartu- , sche 1 gehalten. Hierzu geht der der Kuppel 3 abgewandte Kartuschenabschnitt in einen durch Wandungsversatz querschnittsvergrößerten Bereich 9 über. Dieser querschnittsgrößere Bereich 9 bildet den Einsteckbereich für einen maßlich auf den vorderen, kleineren Kartuschenquerschnitt abgestimmten Kolben 10. Letzterer befindet sich in luftdurchlässiger Anlage zwischen Kolbendichtfläche und Innenwand dieses querschnittsgrößeren Bereichs 9. Die luftdurchlässige Anlage ist von Freiräumen 11 zwischen in Kolbenbewegungsrichtung (Pfeil x) liegenden Rippen 12 der Innenwand des Bereichs 9 gebildet. Es wird auf Fig. 4 verwiesen, aus der diese Situation deutlich hervorgeht.

Der Kamm der genannten, in gleicher Winkelverteilung angeordneten, kolbenführend wirkenden Rippen 12 springt gegenüber der Innenwand des kleineren Kartuschenquerschnitts leicht zurück, so daß in _{'}der Übergangszone zwischen verbreitertem und reduziertem Querschnittsbereich eine aus Fig. 2 erkennbare leichte Stufe 13 voriiegt. Letztere bildet einen willensbetont überwindbaren Anschlag für den eingesetzten Kolben 10.

Die Dichtfläche des Kolbens 10 besteht aus zwei parallel verlaufenden, senkrecht zur Kolbenbewegungsrichtung x liegenden Dichtringen 14, welche dem Kolben 10 gleich angeformt sind.

Die mit Salbe 2 gefüllte, anschließend kolbenbestückte Kartusche 1 ist versiegelt. Als Versiegelungsmittel dient eine Membran 15. Diese, maßlich auf den Kartuschenboden abgestimmte, das stirnseitige Ende desselben überfangende Membran läßt sich unter Betätigung einer Kolbenstange 16 einer Applikationshandhabe A durchstoßen.

Die Applikationshandhabe A besteht aus einem die Kolbenstange 16 zentral aufnehmenden, zylindrischen Gehäuse 17. Die Kolbenstange geht nach außenhin in eine Bedienungsplatte 18 über. Die Ausgangsstellung der Kolbenstange 16 ist rastiert. Dazu weist die Bedienungsplatte 18 an ihrer kreisrunden Mantelwandung eine Ringnut 19 auf. In letztere greift ein Rastvorsprung 20 des Gehäuses 2 ein oder umgekehrt.

Zum Verlagern der Kolbenstange 16 durchgreift der Bedienende mit seinem Daumen eine seitliche, längsgerichtete Greiföffnung 21 des Gehäuses 17, während Zeige- und Mittelfinger an gehäuseseitigen Flügeln 22 ihre Abstützung finden. Die Flügel 22 liegen im Bereich der Verbindungszone zwischen Applikationshandhabe A und Kartusche 1. Sie erstrecken sich radial ausgehend von der Gehäuse-Rohrwand, und zwar in diametraler Gegenüberlage. Die Greiföffnung 18 reicht bis in die Nähe dieser Verbindungszone. Der die Greiföffnung 21 bringende Freischnitt beläßt eine Restwandung, deren Ränder 17' auf ihrem überwiegenden Längenabschnitt nur wenig mehr als über den halben Umfang der Bedienungsplatte 18 herumreichen. Die Bedienungsplatte ist so hinreichend geführt und praktisch von der Seite her einklipsbar. Die Führung im kartuschenseitigen Endbereich des Gehäuses 17 wird weiter von einer zentralen Hülse 23 in Form einer axialen Einstülpung der Decke 24 des Gehäuses gebildet. Die Decke 24 bildet im wesentlichen den vorderen Abschnitt des Gehäuses 17. Sie ist partiell unterbrochen. Außerdem geht von der Mantelwandung der Hülse 23 eine die Innenecke zur Decke ausfüllender Stützrippe 25 aus. Die Stützrippe 25 erstreckt sich radial und kann mehrfach vorgesehen sein. Die Außenseite der Decke 24 stellt das Widerlager der stirnseitig versiegelten Kartusche dar. Von der Decke aus setzt sich das Gehäuse unter Bildung eines den Kragen 4 formschlüssig aufnehmenden, dazu querseitig offenen Einsteckschlitzes 26 fort. Der schlitzformende Abschnitt ist auch hier etwas weniger als hälftig weggeschnitten (vergl. Fig. 1). Die Schlitzbreite entspricht der Höhe des Kragens 4, so daß neben einer radialen auch eine stabile axiale Festlegung unter Einbeziehung der zugleich als Spannpolster dienende Membran 15 vorliegt. Die übergreifende Flanke des Einsteckschlitzes weist eine Zurückschneidung auf, so daß auch noch die eingesteckte Schutzkappe zum Teil endseitig umschlossen wird. Bei axialorientierter Klipszuordnung würde die Randflanke einen nach außen hin offenen Stecktrichter aufweisen, dessen Wandung zur erleichterten Steckzuordnung mehrfach in axialer Richtung geschlitzt sein könnte.

Das kartuschenseitige Ende der ansonsten zylindrischen Kolbenstange 16 ist kegelstumpfförmig gestaltet. Der hütchenförmig gestaltete Kolben 10 besitzt eine der Kegelneigung entsprechende Vertiefung 27, so daß das Kolbenstangenende unter formschlüssiger Anlage mit seiner Kegelstumpf-Mantelfläche 28 achsausrichtend gegen die korrespondierende trichterförmige Innenfläche 29 tritt. Die die Kolbendichtfläche bringenden Kolbenringe 14 erstrecken sich demgegenüber deutlich in rückwärtigem Abstand. Der Kolben 10 wird so gleichsam nachgeschleppt, was einer völlig kippfreien Führung zugutekommt.

Der Kolben 10 läßt weiter zwischen sich und der Kolbenstange 16 einen Ringraum 30 frei. Dieser ist aus Fig. 2 erkennbar. Die vorgetretene Lage der Kolbenstange wird aus der strichpunktierten Linienführung erkennbar. Die beim Durchstoßen der Membran 15 aufgerissenen Lochrandpartien stoßen sich so in diesen Ringraum 30 ein. Sie treten nicht in eine Klemmlage zum Kolben. Die Länge der Vertiefung 27 ist größer als der Innendurchmesser des Kolbens.

Wie desweiteren der Fig. 2 entnehmbar, weist das Mündungsende bzw. die Kuppel 3 mit anschließendem Kegelstumpfabschnitt eine Form auf, welche der Form der gerundeten Kolbenspitze entspricht. Hierdurch wird der Füllinhalt im wesentlichen völlig restfrei ausgegeben.

Zum Abziehen der Schutzkappe weist diese im Bereich ihres Bodens 8 einen quergerichteten Greifüberstand 31 auf.

Die Handhabung ist wie folgt : Die volle Kartusche 1, deren Füllraum mittels der sich im Rücken des Kolbens erstreckenden Membran 15 verschlossen ist, wird mit der Applikationshandhabe querverrastet. Danach erfolgt das Abziehen der Schutzkappe. Letzteres ist durch die Luftausgleichsöffnung erleichtert; auch wird keine Salbe über die Wandöffnungen abgesogen. Durch Druck auf die Bedienungsplatte 18, was unter Überwindung der dortigen leichten Rast zwischen Ringnut 19 und Rastvorsprung 20 erfolgt, läßt sich in der Längsmittelachse y-y der Kartusche verlaufende die Kolbenstange in Richtung des Pfeiles x axial verlagern. Sie nähert sich der Membran 15. Letztere wird durchstoßen. Die Lochränder verschwinden im Ringraum 30 der Kolbenvertiefung 27. Die nun einsetzende Kolbenverlagerung bringt das Füllgut am Zielort aus. Zum Lösen der Kartusche kann die Schutzkappe 6 wieder aufgesteckt werden, so daß der Bedienende mit der Restsalbe nicht in Berührung kommt. Die Luftausgleichsöffnung 7 läßt die dabei vor der Kartuspitze liegende, verdrängte Luft austreten.

Die Vormontage der Kartusche erfolgt dergestalt : Zunächst wird sie gefüllt. Die aufgesteckte Schutzkappe vermeidet Salbenaustritt durch die Öffnungen 5; die Luftausgleichsöffnung wird durch die Kuppel 3*geschlossen gehalten. Es erfolgt anschließend das Aufziehen des Kolbens 10. Die verdrängte Luft entweicht über die Freiräume 11. Es erfolgt dann die Versiegelung mittels der Membran 15. Es kann sich hier um Heißsiegeln oder aber auch um einfaches Verkleben handeln.

## Patentansprüche

1. Salbenapplikator mit Salbe enthaltendem, durch Druckbetätigung entleerbarem Verpackungsbehältnis, mit einem Kolben (10) und einer Kolbenstange (16), wobei in dem Verpackungsbehältnis eine Wandöffnung zur Salbenausgabe vorgesehen ist, dadurch gekennzeichnet,-daß das als Kartusche (1) mit divergierenden Wandöffnungen (5) gestaltete Verpackungsbehältnis am rückwärtigen, mit einem Kragen (4) zum Einsatz in eine Applikationshandhabe (A) ausgestattete Ende einen querschnittsgrößeren Einsteckbereich (9) für den auf den vorderen, kleineren Kartuschenquerschnitt abgestimmten Kolben (10) besitzt mit luftdurchlässiger Anlage zwischen Kolbendichtfläche und Innenwand des querschnittsgrößeren Bereichs (9) dessen stirnseitiges Ende mit einer von der Kolbenstange (16) der Appiikationshandhabe (A) durchstoßbaren Membran (15) geschlossen ist.

2. Salbenapplikator nach Anspruch 1, dadurch gekennzeichnet, daß die luftdurchlässige Anlage von Freiräumen (11) zwischen in Kolbenbewegungsrichtung (x) liegenden Rippen (12) der Kartuschen-Innenwand gebildet ist.

3. Salbenapplikator nach Anspruch 2, dadurch gekennzeichnet, daß der Kamm der Rippen (12) gegenüber der Innenwand des kleineren Kartuschenquerschnitts leicht zurückspringt und die Kolbendichtfläche von Dichtungsringen (14) des hütchenförmigen Kolbens (10) gebildet sind.

4. Salbenapplikator nach Anspruch 1, dadurch gekennzeichnet, daß das den Kolben (10) beaufschlagende, die Membran (15) zentral durchstoßende Ende der Kolbenstange (16) kegelstumpfförmig gestaltet ist und unter formschlüssiger Anlage der Kegelstumpf-Mantelfläche (28) in eine rückwärtige Vertiefung (27) des Kolbens (10) eintritt derart, daß die Dichtungsringe (14) des Kolbens (10) entgegen der Verschieberichtung (x) desselben versetzt zur Berührungsstelle der Kegelstumpfmanteifläche (28) liegen.

5. Salbenapplikator nach Anspruch 1, gekennzeichnet durch eine radial- oder axialgerichtete Ringnut/Rippen-Klipsverbindung zwischen dem rückwärtigen Kragen (4) der Kartusche (1) und dem vorderen Rand des Salbenapplikator-Gehäuses (17).

6. Salbenapplikator nach Anspruch 1, dadurch gekennzeichnet, daß das freie Ende der Kolben-. stange (16) in einer zentralen Hülse (23) geführt ist, welche mit dem vorderen Rand des Applikator-Gehäuses (17) abschließt und sich ebenengleich in die partiell durchbrochene Decke (24) des Gehäuses fortsetzt.

7. Salbenapplikator nach Anspruch 4, dadurch gekennzeichnet, daß der Kolben (10) zwischen sich und der Kolbenstange (16) einen Ringraum (30) freiläßt zum Eintritt der zufolge Durchstoßens einwärts gestülpten Membran-Lochrandpartie.

8. Salbenapplikator nach Anspruch 1, dadurch gekennzeichnet, daß das freie Ende der Kartusche (1) etwa entsprechend der Form der Kolbenspitze gestaltet ist und mindestens der perforierte Bereich der Kartusche (1) von einer die Wandöffnungen (5) der Kartusche dicht verschließenden Schutzkappe (6) überfangen ist.

9. Salbenapplikator nach Anspruch 8, dadurch gekennzeichnet, daß der Schutzkappenboden (8) eine vom freien Ende der Kartusche (1) verschließbare Luftausgleichsöffnung (7) aufweist.

10. Salbenapplikator nach den Ansprüchen 1 und 9, dadurch gekennzeichnet, daß das freie Ende der Kartusche (1) als halbkugelförmige Kuppel (3) gestaltet ist und die Schutzkappe (6) mit ihrem Stirnrand in geringem Abstand vor der oberseitigen Ringfläche (4') des Kragens (4) endet und in Haftsitz an der Mantelfläche des durch Wandungsversatz verbreiterten, querschnittsgrößeren Kartuschenendes gehalten ist.

11. Salbenapplikator nach Anspruch 1, dadurch gekennzeichnet, daß die Applikationshandhabe (A) rohrförmig gestaltet ist mit sich nur über eine kurze Teillänge erstreckender, vollständig geschlossener Rohrwand und im rückwärtigen Bereich, wo sich diese Wand nur wenig mehr als über den halben Umfang erstreckt, liegender Bedienungsplatte (18) der Kolbenstange (16), welche Bedienungsplatte partiell über die eine längliche Greiföffnung (21) begrenzenden Randkanten (17') der Rohrwand seitwärts frei vorstehend angeordnet ist (sektoraler Überstand).

## Claims

1. Ointment applicator having a packaging container which contains ointment and can be emptied by pressure actuation, and having a plunger (10) and a plunger pin (16), a wall opening for dispensing the ointment being provided in the packaging container, characterized in that, at the rearward end, which is provided with a collar (4) for insertion in an application handle (A), the packaging container, which is designed as a cartridge (1) having diverging wall openings (5), has an insertion region (9) of larger cross-section for a plunger (10) matched to the smaller front cross-section of the cartridge, there being air-permeable contact between the plunger sealing surface and the inner wall of the region (9) of larger cross-section, whose end face is closed by a membrane which can be pierced by the plunger pin (16) of the application handle (A).

2. Ointment applicator according to Claim 1, characterized in that the air-permeable contact is formed by free spaces (11) between ribs (12) lying in the direction of plunger movement (x), on the inner wall of the cartridge.

3. Ointment applicator according to Claim 2, characterized in that the crest of the ribs (12) is set back slightly with respect to the inner wall of the smaller cartridge cross-section and the plunger sealing surface are [sic] formed by sealing rings (14) on the hat-shaped plunger (10).

4. Ointment applicator according to Claim 1, characterized in that that end of the plunger pin (16) which acts on the plunger (10) and centrally pierces the membrane (15) is frustoconical in shape and enters a rearward depression (27) in the plunger (10) with positive contact of the frustoconical peripheral surface (28) in a manner such that the sealing rings (14) on the plunger (10) lie offset to the contact point of the frustoconical peripheral surface (28) and counter to the direction of displacement (x) of the plunger.

5. Ointment applicator according to Claim 1. characterized by a radially directed or axially directed annular groove/rib clip connection between the rearward collar (4) of the cartridge (1) and the front edge of the ointment applicator housing (17).

6. Ointment applicator according to Claim 1, characterized in that the free end of the plunger pin (16) is guided in a central sleeve (23) which ends with the front edge of the applicator housing (17) and continues in the same plane into the partially perforated cover (24) of the housing.

7. Ointment applicator according to Claim 4, characterized in that the plunger (10) leaves an annular space (30) free between itself and the plunger pin (16) to allow the entry of the edge part of the hole in the membrane, turned inward as a result of piercing.

8. Ointment applicator according to Claim 1, characterized in that the free end of the cartridge (1) is shaped in a manner approximately corresponding to the shape of the plunger tip and at least the perforated region of the cartridge (1) has fitted over it a protective cap (6) which tightly seals the wall openings (5) of the cartridge.

9. Ointment applicator according to Claim 8, characterized in that the base (8) of the protective cap has an air vent (7) which can be closed by the free end of the cartridge (1).

10. Ointment applicator according to Claims 1 and 9, characterized in that the free end of the cartridge (1) is designed as a hemispherical dome (3) and the front edge of the protective cap (6) ends at a short distance from the upper annular surface (4') of the collar (4) and is held in a tight-fit at the peripheral surface of that end of the cartridge which has been widened by offsetting the wall and is of larger cross-section.

11. Ointment applicator according to Claim 1, characterized in that the application handle (A) is of tube-shaped design and has a completely closed tube wall extending over only a short part length and, in the rearward region, where this wall extends over only a little more than half the periphery, has an operating plate (18) for the plunger pin (16), which operating plate is arranged so as to partially jut out unsupported sideways over the tube wall edges (17') limiting an elongate gripping opening (21) (sectoral overhang).

## Revendications

1. Distributeur de pommade ou crème comportant un récipient d'emballage contenant de la pommade ou crème, susceptible d'être évacuée par pression, un piston (10) et une tige de piston (16), ledit récipient présentant dans sa paroi un orifice pour la distribution de la crème, caractérisé en ce que le récipient en forme de cartouche (1) pourvue d'orifices divergents (5) ménagés dans sa paroi présente une extrémité arrière munie d'une collerette (4) appelée à être introduite dans un dispositif de manoeuvre (A) et une zone d'insertion de section relativement grande (9) pour le piston (10) ajusté à la section avant plus petite de la cartouche, le contact entre la surface d'étanchéité du piston et la paroi intérieure de la zone (9) à section plus grande n'étant pas étanche à l'air, dont l'extrémité frontage de ladite zone à grande section (9) étant fermée par une membrane (15) appelée à être perforée par la tige de piston (16) du dispositif de manoeuvre (A).

2. Distributeur selon la revendication 1, caractérisé en ce que, le contact non étanche à l'air est défini par des espaces libres (11) entre des nervures (12) de la paroi intérieure de la cartouche qui sont orientées selon la direction des déplacements du piston (x).

3. Distributeur selon la revendication 2, caractérisé en ce que les sommets des nervures (12) sont légèrement en retrait par rapport à la paroi intérieure de petite section de la cartouche et en ce que la surface d'étanchéité du piston est constituée d'anneaux d'étanchéité (14) formés sur le piston (10) qui présente une forme de capuchon.

4. Distributeur selon la revendication 1, caractérisé en ce que l'extrémité de la tige de piston (16) qui agissant sur le piston (10) et perforant la membrane (15) en son centre présente une forme tronconique et pénètre avec conjugaison de formes par rapport à la surface d'enveloppe tronconique (28) dans une cavité (27) arrière du piston (10) de façon telle que les anneaux d'étanchéité (14) du piston (10) disposés transversalement à sa direction de déplacement (x) prennent appui dans des zones décalées par rapport à la zone de contact de l'enveloppe en tronc de cône (28).

5. Distributeur selon la revendication 1, caractérisé par une liaison par encliquetage à rainure annulaire et nervure orientée radialement ou axialement entre la collerette (4) arrière de la cartouche (1) et le bord avant du boîtier du distributeur (17).

6. Distributeur selon la revendication 1, caractérisé en ce que l'extrémité libre de la tige de .piston (16) est guidée dans une douille centrale (23) qui affleure le bord avant du boîtier du distributeur (17) et s'étend de manière coplanaire dans le fond (24) partiellement percé du boîtier.

7, Distributeur selon la revendication 4, caractérisé en ce qu'entre le piston (10) et la tige de piston (16) un espace annulaire (30) est défini et appelé à recevoir la partie de la membrane subsistant en lisière du trou et poussée vers l'intérieur lors de la perforation de ladite membrane.

8. Distributeur selon la revendication 1, caractérisé en ce que l'extrémité libre de la cartouche (1) est formée de façon à peu près correspondante à la forme de la pointe du piston et en ce qu'au moins la zone perforée de la cartouche (1) est recouverte d'un capuchon de protection (6) qui ferme, de façon étanche, les orifices de paroi (5) de la cartouche.

9. Distributeur selon la revendication 8, caractérisé en ce que le fond du capuchon de protection (8) présente un orifice (7) de ventilation susceptible d'être obturé à partir de l'extrémité libre de la cartouche (1).

10. Distributeur selon les revendications 1 et 9, caractérisé en ce que l'extrémité libre de la cartouche (1) a la forme d'une coupole (3) hémisphérique et en ce que le bord frontal du capuchon protecteur (6) est situé à une petite distance de la surface supérieure annulaire (4') de la collerette (4) et est tenu en ajustement serré sur la surface d'enveloppe de l'extrémité de cartouche qui présente une section agrandie définie par un décrochement de la paroi.

11. Distributeur selon la revendication 1, caractérisé en ce que le dispositif de manoeuvre (A) a une forme tubulaire et comporte une paroi tubulaire entièrement fermée qui ne s'étend que sur une faible longueur, cependant que, dans la partie arrière, où cette paroi ne s'étend que sur un peu plus de la moitié de la circonférence, il est prévu une plaque d'actionnement (18) de la tige de piston (16), laquelle plaque d'actionnement dépasse latéralement des bords de la paroi tubulaire (17') qui limitent une ouverture de préhension (21) longitudinale (saillie sectorielle).
